# EUROPÄISCHE PATENTSCHRIFT

(11) **EP 1 891 836 B1**
(45) Veröffentlichungstag und Bekanntmachung des Hinweises auf die Patenterteilung: **05.11.2008**
(21) Anmeldenummer: 06776631.1
(22) Anmeldetag: 04.08.2006
(51) Int. Cl.: H05B 7/12

(54) **KÜHLVORRICHTUNG FÜR ELEKTRODEN EINES METALLURGISCHEN OFENS**
COOLING DEVICE FOR THE ELECTRODES OF A METALLURGICAL FURNACE
DISPOSITIF DE REFROIDISSEMENT D'ELECTRODES D'UN FOUR METALLURGIQUE

(30) Priorität: 10.08.2005 DE 202005012571 U
(43) Veröffentlichungstag der Anmeldung: 27.02.2008
(73) Patentinhaber: SMS Demag AG, 40237 Düsseldorf (DE)
(72) Erfinder: KUMMER, Karl-Heinz, 47249 Duisburg (DE); BORGWARDT, Horst-Dieter, 46286 Dorsten (DE)
(74) Vertreter: Klüppel, Walter
(86) Internationale Anmeldenummer: PCT/EP2006/007761
(87) Internationale Veröffentlichungsnummer: WO 2007/017210

(56) Entgegenhaltungen:
- WO-A-00/78101
- DE-A1- 3 340 390
- FR-A- 750 542
- FR-A- 2 697 398
- US-A- 2 243 096
- US-A- 4 490 825

## Beschreibung

Die Erfindung betrifft eine Kühlvorrichtung für Elektroden eines metallurgischen Ofens, wie Reduktionsofen, Lichtbogenofen, Induktionsofen usw., die mindestens eine Kontaktbacke und einen Fassungsring umschließt, bestehend aus einem Kühlschild / Abdichtzylinder, der in einen Stirnbereich übergeht, der aus einem Außenring, einer Stirnplatte und einem Innenring besteht,

In der DE 944 026 wird eine Elektrodentieffassung für geschlossene Lichtbogenöfen mit einem die Fassung umgebenden Dichtungszylinder beschrieben, bei dem die Fassungsteile in einem nach oben offenen Zylinder angeordnet sind, während die Abdichtung unter der Oberkante der Kontaktbacken liegt, die unten aus dem Zylinder herausragen.

Eine Weiterentwicklung dieser Vorrichtung sieht gemäß DE 1 022 332 eine Elektrodentieffassung vor für Lichtbogen- und Reduktionsöfen, mit einem die Fassung umgebenden, in den Ofenraum hineinragenden, auf dem Ofendeckel vorzugsweise höhenverstellbar abgestützten Dichtungszylinder, bei der die Fassungsteile in einem nach oben offenen Zylinder angeordnet sind, während die Abdichtung unter der Oberkante der Kontaktbacken liegt, wobei die Kontaktbacken von einem die Reaktion des Anpressdruckes gegen die Elektroden aufnehmenden Widerlager umgeben sind.

Weitere Ausführungen zu Elektroden, Elektrodenfassungen, Fassungsringen, Kontaktbacken, usw. sind in den Druckschriften WO 00/78101 A, US-A-2 293 076, FR-A-750 542, FR-A-2 697 398, US-A-4 490 825, D10 26 017, DE 14 40 358, DE 14 40 358, DE 23 12 099, DE 33 40 390 C2, DE 36 30 861 C2 und DE 43 42 511 C2 beschrieben.

Aus der DE 34 00 186 C2 ist eine Durchführung für mehrere Elektroden durch den Deckel eines Elektrolichtbogen- oder Reduktionsofens, mit je einem doppelwandigen wassergekühlten Hohlzylinder aus elektrisch leitendem Werkstoff bekannt. Die Durchführung umfasst jeweils eine Elektrode sowie, bei Verwendung von Tieffassungen, die achsparallel um die Elektrode angeordneten Stromführungen und Kontaktbacken.

Eine Elektroden - Tieffassung für Lichtbogen- oder Reduktionsöfen wird in der DE 21 25 773 C3 beschrieben. Dabei werden die im Ofenbereich liegenden Stromzuführungsteile, insbesondere Stromleiter, Fassungsteile und dergleichen, durch einen doppelwandigen, wassergekühlten, zur Elektrode koaxial angeordneten Kühlmantel geschützt. Der Kühlmantel reicht bis zum gekühlten Fassungsring und ist von diesem lösbar. Der Kühlmantel wird durch eine quer zu seiner Achse verlaufenden Ebene in einen oberen zylindrischen und einen unteren zylindrischen Teil unterteilt. Der untere Teil ist in miteinander lösbar verbundene, kühlmitteldurchströmte segmentartige Kühlschilde unterteilt.

In Figur 1 ist eine bekannte Ausführung einer Kühlvorrichtung dargestellt. Die Kühlvorrichtung wird aus mehreren Einzelteilen zusammengebaut, insbesondere zusammen geschweißt. Dabei werden möglichst einfache Formen bei den Einzelteilen berücksichtigt. Wie ersichtlich, besteht die bekannte Kühlvorrichtung aus einem Innenring, der mit einer kreisringförmigen Stirnplatte winklig im Bereich der Elektrode verschweißt ist. Der äußere Bereich der Stirnplatte zeigt im Querschnitt einen Radius, der in ein Kühlschild oder Abdichtzylinder übergeht. Der Stirnbereich von Kühlschild oder Abdichtzylinder besteht aus zwei Teilen, einem Innenring und einer Stirnplatte. Im Stirnbereich befinden sich Hohlräume zum Durchleiten eines Kühlemediums, z.B. Kühlwasser.

Temperaturspitzen bis ca. 2000°C im Ofen erzeugen hohe Spannungen in den Schweißnahtbereichen, daher hat die Kühlvorrichtung speziell im Stirnbereich eine geringe Lebensdauer. Außerdem besteht die Gefahr, dass Kühlwasser / Kühlmedium aus der Kühlvorrichtung in den Ofen gelangt und dieses zu Prozessstörungen führt, die einen Stillstand der kompletten Anlage hervorruft.

Der Erfindung liegt die Aufgabe zugrunde, die bekannte Kühlvorrichtung so zu verbessern, dass hohe Spannungen vermieden werden, die insbesondere die oben genannten Nachteile mit sich bringen. Mit einer verbesserten Ausbildung der Kühlvorrichtung soll deren Sicherheit und Standzeit verbessert werden.

Diese Aufgabe wird erfindungsgemäß dadurch gelöst, dass bei einer Kühlvorrichtung gemäß dem Oberbegriff von Anspruch 1, die Kühlvorrichtung im Stirnbereich einteilig ausgebildet ist.

Weitere Ausgestaltungen der Kühlvorrichtung ergeben sich aus den diesbezüglichen Unteransprüchen.

Der entscheidende Vorteil der erfindungsgemäßen Kühlvorrichtung liegt darin, das Schweißnähte im Stirnbereich verlagert bzw. vermieden werden. Durch die besondere Formgestaltung der Kühlvorrichtung im Stirnbereich wird eine geringere Angriffsfläche für Bläser (Hitze) erreicht.

Die aufgezeigten Verbesserungen vermeiden bzw. reduzieren die Ofenstillstandszeiten und verbessern die Sicherheit und die Standzeit der innerhalb der Kühlvorrichtung angeordneten.

Ein Ausführungsbeispiel der Erfindung und der Stand der Technik werden anhand von sehr schematischen Zeichnungen näher beschrieben. Es zeigen:
- Fig. 1: in geschnittener Seitenansicht eine Kühlvorrichtung in bekannter Ausführung,
- Fig. 2: in geschnittener Seitenansicht eine erfindungsgemäße Kühlvor- richtung

In Figur 1 ist eine Elektrode 1 mit anliegender Kontaktbacke 2 und dazu korrespondierendem Fassungsring 3 in einer bekannten Ausführung dargestellt. Diese Einzelteile / Komponenten werden von einer Kühlvorrichtung 4 umschlossen. Die Kühlvorrichtung 4 besteht aus einem Kühlschild / Abdichtzylinder 5, der im unteren Bereich in einen Außenring 6 übergeht. Der Außenring 6 bildet mit einer Stirnplatte 7 und einem Innenring 8 einen Stirnbereich 9, wobei die nach unten ragende Elektrode 1 über den Stirnbereich 9 der Kühlvorrichtung 4 hinausragt. Innenring 8 und Stirnplatte 7 sind im Kontaktbereich 10, Außenring 6 und Stirnplatte 7 sind im Kontaktbereich 11 miteinander verschweißt und weisen Schweißnähte 12, 13 auf.

Figur 2 zeigt die erfindungsgemäße Kühlvorrichtung 4 in geschnittener Seitenansicht. Dabei ist der Stirnbereich 9 einteilig ausgebildet und weist keine Scheißnaht auf. Die Querschnittsformen des Stirnbereiches 9 können den Anforderungen bzw. dem verwendeten Werkstoff entsprechend unterschiedlich ausgebildet sein.

### Bezugszeichenliste

- 1.: Elektrode
- 2.: Kontaktbacke
- 3.: Fassungsring
- 4.: Kühlvorrichtung
- 5.: Kühlschild / Abdichtzylinder
- 6.: Außenring
- 7.: Stirnplatte
- 8.: Innenring
- 9.: Stirnbereich
- 10.: Kontaktstelle
- 11.: Kontaktstelle
- 12.: Schweißnaht
- 13.: Schweißnaht

## Patentansprüche

1. Kühlvorrichtung (4) für Elektroden (1) eines metallurgischen Ofens, wie Reduktionsofen, Lichtbogenofen, Induktionsofen usw., die mindestens eine Kontaktbacke (2) und einen Fassungsring (3) umschließt, bestehend aus einem Kühlschild / Abdichtzylinder (5), der in einen Stirnbereich (9) übergeht, der aus einem Außenring (6), einer Stirnplatte (7) und einem Innenring (8) besteht,
**dadurch gekennzeichnet,**
**dass** der Stirnbereich (9) einteilig ausgebildet ist.

2. Kühlvorrichtung (4) nach Anspruch 1,
**dadurch gekennzeichnet,**
**dass** der Stirnbereich (9) im Querschnitt rechtwinklig ausgebildet sind.

3. Kühlvorrichtung (4) nach Anspruch 1,
**dadurch gekennzeichnet,**
**dass** der Stirnbereich (9) im Querschnitt trapezförmig ausgebildet sind.

4. Kühlvorrichtung (4) nach Anspruch 1,
**dadurch gekennzeichnet,**
**dass** der Stimbereich(9) im Querschnitt U-förmig ausgebildet sind

5. Kühlvorrichtung (4) nach einem der Ansprüche 1 bis 4,
**dadurch gekennzeichnet,**
**dass** der Stirnbereich (9) aus einem hochhitzebeständigen Werkstoff ausgebildet ist.

## Claims

1. A cooling device (4) for electrodes (1) of a metallurgical furnace such as a reduction furnace, an arc furnace, an induction furnace etc. which encloses at least one contact jaw (2) and a holding ring (3), consisting of a cooling shield/sealing cylinder (5) which goes over into a frontal zone (9), which consists of an outer ring (6), a front plate (7) and an inner ring (8),
**characterised in**
**that** the frontal zone (9) is formed in a single piece.

2. The cooling device (4) according to claim 1,
**characterised in**
**that** the frontal zone (9) is configured as rectangular in cross-section.

3. The cooling device (4) according to claim 1,
**characterised in**
**that** the frontal zone (9) is configured as trapezoidal in cross-section.

4. The cooling device (4) according to claim 1,
**characterised in**
**that** the frontal zone (9) is configured as U-shaped in cross-section.

5. The cooling device (4) according to one of claims 1 to 4,
**characterised in**
**that** the frontal zone (9) is formed of a high-heat-resistant material.

## Revendications

1. Dispositif de refroidissement (4) pour des électrodes (1) d'un four métallurgique, tel qu'un four de réduction, un four électrique, un four à induction, etc. qui présente au moins une mâchoire d'amenée de courant (2) et un patin de pince (3), constitué par bouclier de refroidissement / cylindre d'étanchéité (5), qui se transforme en une zone frontale (9), qui est formée par un anneau extérieur (6), une plaque frontale (7) et un anneau intérieur (8),
**caractérisé**
**en ce que** la zone frontale (9) est réalisée en une seule pièce.

2. Dispositif de refroidissement (4) selon la revendication 1, **caractérisé en ce que** la zone frontale (9) est réalisée avec une section rectangulaire.

3. Dispositif de refroidissement (4) selon la revendication 1, **caractérisé en ce que** la zone frontale (9) est réalisée avec une section trapézoïdale.

4. Dispositif de refroidissement (4) selon la revendication 1, **caractérisé en ce que** la zone frontale (9) est réalisée avec une section en forme de U.

5. Dispositif de refroidissement (4) selon l'une quelconque des revendications 1 à 4, **caractérisé**
**en ce que** la zone frontale (9) est réalisée en un matériau hautement résistant à la chaleur.
